# EUROPÄISCHE PATENTSCHRIFT

(11) **EP 0 070 002 B1**
(45) Veröffentlichungstag und Bekanntmachung des Hinweises auf die Patenterteilung: **16.10.1985**
(21) Anmeldenummer: 82106144.7
(22) Anmeldetag: 09.07.1982
(51) Int. Cl.: B24C 5/04

(54) **Strahlgerät, insbesondere für das Druckluftstrahlen**
Blasting apparatus, in particular for abrasive blasting by compressed air
Appareil à jet, en particulier pour le traitement par jet d'abrasif à air comprimé

(30) Priorität: 09.07.1982 DE 3127074
(43) Veröffentlichungstag der Anmeldung: 19.01.1983
(73) Patentinhaber: Ernst Peiniger GmbH Unternehmen für Bautenschutz, D-4300 Essen 1 (DE)
(72) Erfinder: Glaeser, Karl Christian, Ing., D-5090 Leverkusen 3 (DE)
(74) Vertreter: Gesthuysen, Hans Dieter, Dipl.-Ing.

## Beschreibung

Die Erfindung betrifft ein Strahlgerät, insbesondere für das Druckluftstrahlen, mit einer eingangsseitig an eine Quelle für ein Gemisch aus komprimierter Tragluft und einem Strahlmittel anschliessbaren, schlauchartigen Zuleitung mit einem im wesentlichen konstanten Innenquerschnitt und mit einer ausgangsseitig an die Zuleitung anschliessbaren Strahldüse, wobei die Strahldüse einen langgestreckten, sich vom Innenquerschnitt der Zuleitung zu einer Düsenengstelle hin verjüngenden Verengungsbereich und ggf. einen sich an die Düsenengstelle anschliessenden Erweiterungsbereich aufweist und zumindest teilweise aus mehreren starren und vorzugsweise geraden, miteinander verbundenen Rohrstücken zusammengesetzt ist und wobei die Innenräume der Rohrstücke einen gedachten, sich ggf. verjüngenden bzw. erweiternden Körper darstellen.

Beim Druckluftstrahlen, das früher auch als Sandstrahlen bezeichnet worden ist und heute gelegentlich Freistrahlen genannt wird, wird ein körniges Strahlmittel, zumeist Sand, mit Hilfe eines Tragluftstromes aus dem Düsenbereich eines Strahlgerätes gegen eine zu behandelnde Oberfläche gefördert. Dabei werden hohe Auftreffgeschwindigkeiten des körnigen Strahlmittels auf der zu behandelnden Oberfläche angestrebt. Demzufolge liegt die Austrittsgeschwindigkeit der aus dem Düsenbereich austretenden Körner des Strahlmittels häufig über 100 m/sec.

In der Zuleitung befindet sich das Gemisch aus der Tragluft und dem Strahlmittel unter hohem Druck gegenüber der Atmosphäre, die Geschwindigkeit der Flugförderung des körnigen Strahlmittels ist jedoch gering. In bekannter Weise wird der Druck der Tragluft im Düsenbereich in kinetische Energie umgesetzt, wie dies die Bernoulli-Gleichung beschreibt. Aufgrund der in der Düsenengstelle erzwungenen hohen Geschwindigkeit des Tragluftstromes werden auch die einzelnen Körper des Strahlmittels an dieser Stelle beschleunigt. Zwangsläufig ist jedoch die Geschwindigkeit der Körner des Strahlmittels nie grösser als die Geschwindigkeit des Tragluftstromes und in der Praxis sogar wesentlich niedriger als die Geschwindigkeit des Tragluftstroms. Der Grund hierfür ist im sehr unterschiedlichen Massenverhältnis zwischen der Masse eines Kornes des Strahlmittels und der Masse eines entsprechend grossen Luftteilchens zu sehen. Aufgrund ihrer deutlich höheren Masse haben die Körner des Strahlmittels eine Trägheit. Trotz gleicher Beschleunigungskräfte ist die tatsächliche Beschleunigung eines Korns des Strahlmittels deutlich geringer als die Beschleunigung eines gleich grossen Luftteilchens.

Bei dem bekannten Strahlgerät, von dem die Erfindung ausgeht (vgl. die CH-A-131 161), besteht die Strahldüse aus einem Mantel aus einem weichen Material und aus einem den Mantel auskleidenden Futter aus einem hochverschleissfesten Material. Das Futter aus einem hochverschleissfesten Material ist, der grösseren Abmessungen der Strahldüse wegen, mehrfach unterteilt. Der Mantel dient hierbei zum Zusammenhalten der Teile des Futters. Die einzelnen Teile des Futters kommen unmittelbar einander zur Anlage, so dass die Strahldüse insgesamt starr langgestreckt ausgebildet ist.

Bei einem anderen bekannten Strahlgerät wird dadurch eine hohe Austrittgeschwindigkeit der Körner des Strahlmittels aus dem Düsenbereich erreicht, dass der Verengungsbereich, also der Bereich, in dem sich der Druck des Tragluftstromes in kinetische Energie umsetzt, relativ lang ausgebildet ist (vgl. die DE-A1-2843013). Dadurch wird die zur Beschleunigung der Körner des Strahlmittels zur Verfügung stehende Wegstrecke so gross, dass die Geschwindigkeit der Körner am Ende dieser Beschleunigungsstrecke, also hinter der Düsenengstelle, im Bereich der Geschwindigkeit der Tragluft liegt. Wenn die Geschwindigkeit des aus dem Düsenbereich austretenden Tragluftstromes im Bereich oder oberhalb der Schallgeschwindigkeit der Luft liegen soll, muss ein Erweiterungsbereich vorgesehen werden, so dass insgesamt eine Laval-Düse gebildet wird. Auch in diesem Erweiterungsbereich findet eine weitere Beschleunigung der Körner des Strahlmittels statt. Bildet man jedoch den Verengungsbereich relativ lang aus, erhält der Düsenbereich eine beträchtliche Gesamtlänge. Dieser Nachteil ist bereits erkannt worden. Um ihn zu mindern, ist bereits vorgeschlagen worden, den Verengungsbereich zumindest teilweise aus dem Material zu fertigen, aus dem auch die nachgiebige Zuleitung, die meist als Schlauch ausgeführt ist, gefertigt ist. Dadurch wird erreicht, dass zumindest ein Teilstück des langen Verengungsbereichs biegsam ist, auch wenn diese Biegsamkeit geringer ist als die Biegsamkeit der Zuleitung.

Insgesamt hat die Fachwelt die Vorteile von relativ lang ausgebildeten Verengungsbereichen zwar erkannt, eine von der Praxis angenommene Ausführung dieser Lehre fehlt jedoch noch. Starr ausgebildete Düsenbereiche, bei denen ein langer Verengungsbereich verwirklicht ist, sind in der Praxis zu unhandlich. Die bislang vorgeschlagenen Düsenbereiche mit nachgiebigem Verengungsbereich weisen immer dann einen sehr hohen Verschleiss auf, wenn der Düsenbereich im praktischen Einsatz gekrümmt wird, weil dann zwangsläufig körniges Strahlmittel gegen einen Teilbereich der Innenwand des Düsenbereichs prallt und diesen abrasiv abträgt.

Ausgehend von dem zuvor erläuterten Stand der Technik liegt der Erfindung die Aufgabe zugrunde, ein praxisgerechtes Strahlgerät anzugeben, ein Strahlgerät also, bei dem die Vorteile eines langgestreckten Verengungsbereiches genutzt werden können, bei dem gleichzeitig eine praxis gerechte Handlung der Strahldüse möglich ist und bei dem schliesslich der Verschleiss möglichst gering gehalten wird.

Das erfindungsgemässe Strahlgerät, bei dem die zuvor aufgezeigte Aufgabe gelöst ist, ist dadurch gekennzeichnet, dass die Rohrstücke durch ringförmige Zwischenräume voneinander getrennt und über Gelenkteile polygonzugartig miteinander verbunden sind und die Gelenkteile in radialer Richtung ausserhalb des gedachten Körpers in den Bereichen der ringförmigen Zwischenräume angeordnet sind.

Bei dem erfindungsgemässen Strahlgerät ist die Strahldüse in dem aus einzelnen Rohrstücken zusammengesetzten Bereich, insbesondere den Verengungsbereich, biegbar, so dass diese Strahldüse mit einem langgestreckten Verengungsbereich erheblich besser handhabbar ist als die Strahldüse bei dem bekannten Strahlgerät, von dem die Erfindung ausgeht. Erfindungsgemäss findet eine Umlenkung des mit Strahlmittel beladenen Tragluftstromes praktisch nur im Bereich der Gelenkteile statt. Dazu sind die Gelenkteile selbst dadurch wirksam gegen Verschleiss geschützt, dass sie sich ausserhalb des eigentlichen Weges des mit Strahlmittel beladenen Tragluftstromes befinden. Lediglich die geraden Rohrstücke, insbesondere deren in Flugrichtung der Körner des Strahlmittels vorn liegende Enden müssen abriebfest ausgebildet sein. Die axiale Breite der ringförmigen Zwischenräume steht dabei mit der Wandstärke der Rohrstücke insoweit in einem Zusammenhang, als die durch die Breite der Zwischenräume vorgegebene maximal mögliche Biegung der Strahldüse nicht dazu führen darf, dass die Gelenkteile unmittelbar von Körnern des Strahlmittels erreicht werden können. Dies aber hängt mit der radialen Tiefe der Zwischenräume, also mit der Wandstärke der Rohrstücke zusammen.

Es ist zwar bereits ein Strahlgerät bekannt, bei dem die Strahldüse aus mehreren starren, geraden, miteinander verbundenen Rohrstücken zusammengesetzt ist, die Rohrstücke über Gelenkteile polygonzugartig miteinander verbunden sind und die Gelenkteile ausserhalb der Rohrstücke angeordnet sind (vgl. die DE-C 698 841). Es handelt sich hierbei jedoch um eine Strahldüse mit einem im wesentlichen gleichmässigen Innenquerschnitt, also nicht mit einem zu einer Düsenengstelle hin sich verjüngenden Verengungsbereich und einem sich an die Düsenengstelle anschliessenden Erweiterungsbereich. Wesentlich für dieses bekannte Strahlgerät ist, dass die einzelnen Rohrstücke unmittelbar aneinander zur Anlage kommen, so dass beim Biegen der Strahldüse der wirksame Querschnitt für die mit Strahlmittel beladene Tragluft jeweils stufenweise verengt wird. Dieses bekannte Strahlgerät hat folglich das erfindungsgemässe Strahlgerät, bei dem die Rohrstücke gewollt durch ringförmige Zwischenräume voneinander getrennt sind, nicht nahelegen können.

Im einzelnen gibt es verschiedene Möglichkeiten, das erfindungsgemässe Strahlgerät auszugestalten und weiterzubilden, was im folgenden nur beispielhaft erläutert werden soll.

Eine besonders vorteilhafte Ausbildung des erfindungsgemässen Strahlgerätes ist dadurch gegeben, dass der Erweiterungsbereich die zweifache bis dreifache, vorzugsweise die zweieinhalbfache Länge des Verengungsbereiches aufweist. Mit derartigen Düsenbereichen werden Austrittsgeschwindigkeiten der Körner des Strahlmittels erzielt, die der Geschwindigkeit des Tragluftstromes weitgehend angenähert sind. Dennoch bleibt der Düsenbereich praktisch handhabbar, weil sowohl der Verengungsbereich als auch der Erweiterungsbereich Gelenkstellen aufweist und somit auch in räumlich beengten Verhältnissen gearbeitet werden kann.

Bei dem erfindungsgemässen Strahlgerät kann es sich empfehlen, zumindest ein Teilstück des Verengungsbereichs, das mit der Zuleitung verbunden ist, aus einem nachgiebigen Material herzustellen, beispielsweise einstückig mit der Zuleitung auszubilden. In diesem Teilstück ist die Geschwindigkeit der Körner des Strahlmittels noch so gering, dass die abrasive Wirkung vernachlässigtwerden kann. Die Vorzüge des polygonzugartig ausgebildeten Teilstücks des Düsenbereiches zeigen sich somit insbesondere in den Bereichen hoher Geschwindigkeit der Körner des Strahlmittels, also in der Nähe des Austrittsendes des Düsenbereiches. Zweckmässig sollte deshalb der an die Düsenengstelle angrenzende Teil des Verengungsbereiches und der gesamte Erweiterungsbereich aus polygonzugartigen Teilstückes aufgebautsein.

Für die Gelenkteile des erfindungsgemässen Strahlgerätes sind verschiedenartige Ausführungen möglich. Sie können als Kugelgelenke ausgebildet sein, wobei die einzelnen Kugeln jeweils einen inneren Durchlass für den mit dem Strahlmittel beladenen Tragluftstrom aufweisen. Weiterhin sind einfache Gelenke mit einer ortsfesten, quer zur Flugrichtung des Strahlmittels angeordneten Schwenkachse möglich, wobei es sich empfiehlt, aufeinanderfolgende Schwenkachsen um 90° zu versetzen, so dass auch eine Bewegung im Raum möglich ist. Schliesslich bieten sich elastische oder nachgiebige Muffen für die Verbindung zweier starrer Rohrstücke an. Diese müssen nicht aus einem Material gefertigt werden, das ausreichend abriebfest ist, da sie sich vollständig ausserhalb der Flugbahn des Strahlmittels befinden.

Drei Ausführungsbeispiele eines Düsenbereiches eines erfindungsgemässen Strahlgerätes werden im folgenden näher erläutert und unter Bezugnahme auf die Zeichnung beschrieben; es zeigt
Fig. 1 einen Längsschnitt durch ein erfindungsgemässes Strahlgerät mit einem Düsenbereich, der mit einem nachgiebigen Mantel überzogen ist,
Fig. 2 einen Längsschnitt durch ein erfindungsgemässes Strahlgerät mit einem Düsenbereich, dessen Gelenkteile jeweils durch einen Faltenbalg gebildet sind, und
Fig. 3 einen Längsschnitt durch zwei über ein als Kugelgelenk ausgebildetes Gelenkteil miteinander verbundene Rohrstücke eines erfindungsgemässen Strahlgerätes.

Bei dem in Fig. 1 gezeigten Strahlgerät ist eine Zuleitung 1 mit einem Düsenbereich 2 verbunden. Die Zuleitung 1 ist eingangsseitig an eine nicht dargestellte Quelle für ein Gemisch aus komprimierter Tragluft und einem Strahlmittel angeschlossen; sie ist aus einem nachgiebigen Material gefertigt und dadurch biegsam. Der Innenquerschnitt der Zuleitung 1 ist auf der gesamten Länge konstant und so ausgelegt, dass eine Flugförderung des Strahlmittels bei geringer Geschwindigkeit der Körner dieses Strahlmittels stattfindet. Ausgangsseitig ist die Zuleitung 1 an den Düsenbereich 2 angeschlossen, der sich aus einem langgestreckten Verengungsbereich 3 und einem diesen fortsetzenden Erweiterungsbereich 4 zusammensetzt. Zwischen beiden befindet sich eine Düsenengstelle 5, die Stelle geringsten Innenquerschnittes der gesamten Anordnung.

Der Düsenbereich 2 besteht aus insgesamt zehn einzelnen, starren und geraden Rohrstükken 6, 7 und 8, deren Innenwand so geformt und die so angeordnet sind, dass sie bei geradlinig gestrecktem Düsenbereich 2 einen gedachten sich gleichmässig verjüngenden und sich anschliessend wieder erweiternden Körper darstellen. In der konkreten Ausführung ist dieser Körper aus zwei Kegelstümpfen zusammengesetzt, die mit ihrer Kreisfläche kleineren Durchmessers - nämlich dem Durchmesser der Düsenengstelle 5 - aneinanderliegen. Dieser gedachte Körper beinhaltet die Flugbahnen der Körner des Strahlmittels.

Die einzelnen Rohrstücke 6, und 8 sind so hintereinander angeordnet, dass jeweils ein ringförmiger Zwischenraum 9 freibleibt. Die Länge des Zwischenraums 9 beträgt etwa 20% der Länge eines einzelnen Rohrstückes 6,7,8. Dadurch werden zwischen den starren Rohrstücken 6, 7, 8 Freiräume für eine Gelenkbewegung geschaffen. Die insgesamt zehn Rohrstücke 6, 7, 8 sind aussen mit einem Mantel 10 überzogen, der die relative Anordnung der einzelnen Rohrstücke 6, 7, 8 sichert. Im gezeigten Ausführungsbeispiel nach Fig. 1 geht der Mantel 10 einstückig in die Zuleitung 1 über. Damit hat das Material des Mantels 10 dieselben elastischen und nachgiebigen Eigenschaften wie die Zuleitung 1. Die ausserhalb der ringförmigen Zwischenräume 9 befindlichen Bereiche des Mantels 10 erlauben eine Gelenkbewegung zwischen benachbarten Rohrstücken 6, 7,8 und bilden somit die Gelenkteile 11. Der maximale Biegewinkel jedes derartigen Gelenkteiles 11 ist dadurch begrenzt, dass der ringförmige Zwischenraum 9 sich an einer Stelle schliesst, wenn benachbarte Rohrstücke 6, 7, aneinanderstossen. Um den Biegewinkel jedes einzelnen Gelenkteils 11 so gross wie möglich zu machen, sind die stirnseitigen Kanten gegenüberliegender Rohrstücke 6, 7, 8 so angeschrägt, dass der ringförmige Zwischenraum 9 sich V-förmig nach aussen erweitert. Dadurch kommen bei maximalem Biegewinkel zunächst die Kanten kleinen Durchmessers mit gegenüberliegenden Rohrstücken 6, 7, 8 in Kontakt. Die ringförmigen Zwischenräume 9 bilden zwar eine Diskontinuität und stören somit den Durchlauf des mit dem Strahlmittel beladenen Tragluftstroms, sie ermöglichen es jedoch, dass die Gelenkteile 11, die aus einem relativ preiswerten und wenig abriebfesten Material gebildet sind, in den Schattenbereichen des Tragluftstromes liegen und somit weitgehend vor der abrasiven Wirkung des Strahlmittels geschützt sind. Je nach Konfiguration des biegsamen Düsenbereiches 2 füllen sich die ringförmigen Zwischenräume 9 mehr oder weniger mit Körnern des Strahlmittels als Ablagerungen 12 an; diese Ablagerungen 12 des Strahlmittels schützen die Gelenkteile 11 des Mantels 10 gegen direkt auftreffende, schnellfliegende Körnchen des Strahlmittels.

Wie Fig. 1 zeigt, sind die Rohrstücke 6 des Verengungsbereiches 3 als in Flugrichtung - (Pfeil 13) - konvergierende Kegelmantelringe ausgebildet. Ebenso sind auch die Rohrstücke 8 des Erweitungsbereiches 4 Kegelmantelringe.

Das Rohrstück 7, in dem die Düsenengstelle 5 ausgebildet ist, ist sowohl ein Teil des Verengungsbereiches 3 als auch ein Teil des Erweiterungsbereiches 4 und besteht dementsprechend aus einem sich konisch verengenden Kegelmantelring und einem sich konisch erweiternden Kegelmantelring. Die Rohrstücke 6, 7, 8 sind aus einem sehr abriebfesten Material gefertigt.

Der Mantel 10 ist in geeigneter Weise mit den Aussenwänden der Rohrstücke 6, 7, verbunden; er ist beispielsweise aufgeschrumpft. Zur mechanischen Aussteifung des Mantels 10, insbesondere seiner Gelenkteile 11 kann es sich empfehlen, zwischen den einzelnen Rohrstücken 6, 7, 8 jeweils kurze Schraubenfedern anzuordnen, die die aneinandergrenzenden Rohrstücke 6, 7, 8 auseinanderdrücken und dadurch den gesamten Düsenbereich 2 stets in seine geradlinige Form drücken.

Wie im Ausführungsbeispiel nach Fig. 1 ist auch im Ausführungsbeispiel nach Fig. 2 die Zuleitung 1 auf das in Flugrichtung - (Pfeil 13) - der Körner des Strahlmittels gesehen erste Rohrstück 6 aufgeschrumpft, so dass der Übergangsbereich zwischen der Zuleitung 1 und dem Düsenbereich 2 möglichst glatt ist und den Tragluftstrom somit praktisch nicht beeinflusst. Die einzelnen Rohrstücke 6 des Düsenbereiches 2 nach Fig. 2, der lediglich einen Verengungsbereich 3 aufweist, sind über als Faltenbälge ausgebildete Gelenkteile 14 miteinander verbunden. Die insbesondere als metallische Faltenbälge ausgebildeten Gelenkteile 14 haben eine gewisse Federcharakteristik, so dass sich in Ruhelage des Düsenbereichs 2 die gezeigte, geradlinige Form einstellt. Innenseitig sind die Eintrittsenden 15 der Rohrstücke 6 abgerundet, so dass bei einer Biegung der Gelenkteile 14 keine scharfen Kanten dem Tragluftstrom gegenüberstehen.

In den Ausführungsbeispielen nach Fig. 1 und 2 befinden sich die Gelenkteile 11 und 14 jeweils ausserhalb des eigentlichen Wegs der fliegenden Strahlmittelkörner. Dadurch ist bei der Wahl des Materials für die Gelenkteile 11, 14 lediglich die Elastizität bzw. Nachgiebigkeit, nicht aber die Abriebfestigkeit ausschlaggebend. Vielmehr ist es als besonderer Vorteil dieser beiden Ausführungsbeispiele anzusehen, dass beide mechanischen Funktionen - Biegsamkeit und Abriebfestigkeit - voneinander getrennt sind. Im Gegensatz hierzu kommt das Gelenkteil 16 im Ausführungsbeispiel nach Fig. 3 unmittelbar mit dem beschleunigten Strahlmittel in Berührung und ist deshalb zumindest im Bereich dieser Berührungsstellen aus einem abriebfesten Material zu fertigen. Das Gelenkteil 16 ist als Kugelgelenk ausgebildet und setzt sich aus einem Kugelkörper 17 mit einem inneren Durchlass 18, aus Kugelschalen 19 an den angrenzenden Rohrstücken 6 und aus einer Kapsel 20 zusammen. Der Kugelkörper 17 bildet das innerste Teil dieser Anordnung, sein innerer Durchlass 18 verengt sich zur Kugelmitte hin etwa diaboloförmig und hat zwei Öffnungen 21. Auf der Aussenfläche des Kugelkörpers 17 gelten die Innenflächen der Kugelschalen 19, die zentrisch in Rohrstücke übergehen, wobei jeweils eine Mündung 22 freibleibt. Der Durchmesser der Mündungen 22 ist - wie noch erläutert wird - so mit dem maximalen Schwenkwinkel jedes einzelnen Rohrstücks 6 und dem Durchmesser der Öffnung 21 abgestimmt, dass sich die Mündung 22 nie ausserhalb der Öffnung 21 befinden kann. Das rechte Rohrstück 6 in Fig. 3 ist weitestmöglich nach unten ausgelenkt, das linke Rohrstück 6 befindet sich in seiner Mittelstellung. Eine Winkelbegrenzung wird dadurch erreicht, dass die stirnseitigen Aussenflächen der Kugelschale 19 gegen einen Aufschlag 23 der Kapsel 20 stossen. Die Kapsel 20 schliesslich hat Haltebereiche 24, die die Kugelschalen 19 gegen den Kugelkörper 17 drücken und dadurch das Gelenkteil 16 zusammenhalten.

Die Gesamtlänge des Verengungsbereiches 3 eines erfindungsgemässen Strahlgerätes liegt bei etwa 50 bis 100 cm. Zusammen mit einem erfindungsgemässen etwa zweieinhalbfach längeren Erweiterungsbereich 4 hat der gesamte Düsenbereich 2 somit eine erhebliche Länge von etwa 1,75 m bis 3,50 m. Derartig lange Düsenbereiche 2 lassen sich jedoch handhaben, wenn sie, wie hier vorgeschlagen, polygonzugartig ausgebildet sind.

## Patentansprüche

1. Strahlgerät, insbesondere für das Druckluftstrahlen, mit einer eingangsseitig an eine Quelle für ein Gemisch aus komprimierter Tragluft und einem Strahlmittel anschliessbaren, schlauchartigen Zuleitung (1) mit einem im wesentlichen konstanten Innenquerschnitt und mit einer ausgangsseitig an die Zuleitung (1) anschliessbaren Strahldüse (2), wobei die Strahldüse (2) einen langgestreckten, sich vom Innenquerschnitt der Zuleitung (1) zu einer Düsenengstelle (5) hin verjüngenden Verengungsbereich (3) und ggf. einen sich an die Düsenengstelle (5) anschliessenden Erweiterungsbereich (4) aufweist und zumindest teilweise aus mehreren starren und vorzugsweise geraden, miteinander verbundenen Rohrstücken (6, 7, 8) zusammengesetzt ist und wobei die Innenräume der Rohrstücke (6, 7, 8) einen gedachten, sich ggf. verjüngenden bzw. erweiternden Körper darstellen, dadurch gekennzeichnet, dass die Rohrstücke (6, 7, 8) durch ringförmige Zwischenräume (9) voneinander getrennt und über Gelenkteile (11, 14, 16) polygonzugartig miteinander verbunden sind und die Gelenkteile (11, 14, 16) in radialer Richtung ausserhalb des gedachten Körpers in den Bereichen der ringförmigen Zwischenräume (9) angeordnet sind.

2. Strahlgerät nach Anspruch 1, dadurch gekennzeichnet, dass der Erweiterungsbereich (4) die zweifache bis dreifache, vorzugsweise die zweieinhalbfache Länge des Verengungsbereiches (3) aufweist.

3. Strahlgerät nach Anspruch 1 oder 2, dadurch gekennzeichnet, dass der Erweiterungsbereich (4) im wesentlichen gleichmässig divergierend, insbesondere konisch divergierend, ausgebildet ist.

4. Strahlgerät nach einem der Ansprüche 1 bis 3, dadurch gekennzeichnet, dass die Innenflächen der Gelenkteile (16) im Bereich der Fluglinien der Körner des Strahlmittels angeordnet sind und zumindest die Innenflächen der Gelenkteile (16) aus einem abriebfesten Material bestehen.

5. Strahlgerät nach Anspruch 4, dadurch gekennzeichnet, dass jedes Gelenkteil (16) einen Kugelkörper (17) mit einem inneren Durchlass (18) und an den angrenzenden Rohrstücken (6) befestigte Kugelschalen (19) aufweist und in gestrecktem Zustand der Strahldüse (2) der innere Durchlass (18) des Kugelkörpers (17) mit Mündungen (22) in den Kugelschalen (19) fluchtet.

6. Strahlgerät nach Anspruch 5, dadurch gekennzeichnet, dass der Durchmesser der Öffnungen (21) des inneren Durchlasses (18) des Kugelkörpers (17) gleich der Summe aus dem Durchmesser der Mündung (22) in den Kugelschalen (19) und der Bodenlänge auf dem Kugelkörper (17) beim Verschwenken eines Rohrstückes (6) um den maximalen Schwenkwinkel ist.

7. Strahlgerät nach einem der Ansprüche 1 bis 6, dadurch gekennzeichnet, dass die Gelenkteile (11, 14, 16) eine Einrichtung zur Winkelbegrenzung, insbesondere einen Anschlag (23), aufweisen.

8. Strahlgerät nach einem der Ansprüche 1 bis 7, dadurch gekennzeichnet, dass die in Flugrichtung der Körner des Strahlmittels vorn liegenden Einlassenden der Rohrstücke (6, 7, 8) verstärkt abriebfest ausgebildet sind.

## Claims

1. A jet appliance, particularly for compressed air blasting, with a hose-like delivery pipe (1) of substantially constant internal cross-section that can be attached at its entry end to a source of a mixture of compressed transporting air and blasting medium and can be attached at its exit end to a blasting nozzle (2) which possesses an elongated constriction portion (3) narrowing down from the internal cross-section of the delivery pipe (1) to a jet restriction (5) and if required an expansion portion (4) attached to the jet restriction (5) and is at least partially assembled from several rigid and preferably straight tubular pieces (6, 7, 8) joined to one another and in which the interiors of the tubular pieces (6, 7, 8) represent an imaginary body, narrowing or expanding as the case may be, characterized in that the tubular pieces (6, 7, 8) are separated from one another by ring-shaped interspaces (9) and are connected together like the sides of a polygon by flexible couplings (11, 14, 16) that are located externally to the imaginary body in a radial direction in the areas of the ring-shaped interspaces (9).

2. A jet appliance according to Claim 1, characterized in that the length of the expansion portion (4) is twice to three times, preferably two and a half times, the length of the constriction portion (3).

3. A jet appliance according to Claim 1 or 2, characterized in that the expansion portion (4) is constructed to be essentially uniformly diverging, and particularly conically diverging.

4. A jet appliance according to one of Claims 1 to 3, characterized in that the inner surfaces of the flexible couplings (16) are located in the region of the lines of flight of the grains of blasting medium, and at least the inner surfaces of the flexible couplings (16) consist of abrasion-resistant material.

5. A jet appliance according to Claim 4, characterized in that each flexible coupling (16) possesses a spherical body (17) with an internal passage (18) and spherical shells (19) attached to the adjacent tubular pieces (6), and in the straightened-out position of the discharge nozzle (2) the internal passage (18) of the spherical body (17) is in alignment with orifices (22) in the spherical shells (19).

6. A jet appliance according to Claim 5, characterized in that the diameter of the opening (21) of the internal passage (18) of the spherical body (17) is equal to the sum of the diameter of the orifice (22) in the spherical shells (19) and the length of the bottom of the spherical shell in contact with the spherical body (17) when a tubular piece (6) is deflected to its maximum angular deflection.

7. A jet appliance according to one of Claims 1 to 6, characterized in that the flexible couplings (11, 14, 16) possess a device to limit their angular movement, particularly a stop (23).

8. A jet appliance according to one of Claims 1 to 7, characterized in that the inlet ends of tubular pieces (6, 7, 8) situated at the front in the direction of line of flight of the grains of the blasting medium are formed of particularly abrasion-resistant material.

## Revendications

1. Appareil à grenailler, particulièrement destiné au grenaillage à air comprimé, équipé d'une conduite d'amenée (1) à section intérieure essentiellement constante, pouvant être raccordée, côté entrée, à la source d'un mélange composé d'air porteur comprimé et d'un agent de grenaillage, ainsi que d'une buse de grenaillage (2) pouvant être raccordée, côté sortie, à la conduite d'amenée (1), dans lequel la buse de grenaillage (2) présente une zone d'étranglement (3) allongée, se rétrécissant au départ de la section intérieure de la conduite d'amenée (1) pour former un goulot de buse (5) ainsi que, le cas échéant, une zone d'élargissement (4) se raccordant à la zone d'étranglement (3) de la buse, et composé, au moins partiellement, de plusieurs tronçons de tubes (6, 7, 8) rigides et de préférence rectilignes, reliés les uns aux autres, et dans lequel les volumes intérieurs des tronçons de tubes (6, 7, 8) constituent un corps qui, de par sa conception, se rétrécit ou s'élargit le cas échéant, caractérisé en ce que les tronçons de tubes (6, 7, 8) sont séparés par des espaces intermédiaires annulaires (9) et sont reliés entre eux via des éléments articulés (11,14,16) de manière à réaliser un tracé polygonal et en ce que les éléments articulés (11, 14, 16) sont disposés radialement en dehors du corps ainsi conçu, au droit des espaces intermédiaires annulaires (9).

2. Appareil à grenailler selon la revendication 1, caractérisé en ce que la zone d'élargissement (4) présente une longueur égale à deux ou trois fois, de préférence deux fois et demi, la longueur de la zone d'étranglement (3).

3. Appareil à grenailler selon la revendication 1 ou 2, caractérisé en ce que la zone d'élargissement (4) est essentiellement conçue de manière uniformément divergente, en particulier conique- ment divergente.

4. Appareil à grenailler selon l'une des revendications 1 à 3, caractérisé en ce que les surfaces intérieures des éléments articulés (16) sont disposées à proximité des lignes de fuite des grains de l'agent de grenaillage et en ce qu'au moins les surfaces intérieures des éléments articulés (16) se composent d'un matériau résistant à l'abrasion.

5. Appareil à grenailler selon la revendication 4, caractérisé en ce que chaque élément articulé (16) présente un corps sphérique (17) à passage intérieur (18) et des coussinets sphériques (19) fixés aux tronçons de tubes contigus (6) et que, lorsque la buse de grenaillage est en position d'extension, le passage intérieur (18) du corps sphérique (17) se situe dans le prolongement des ouvertures (22) pratiquées dans les coussinets sphériques (19).

6. Appareil à grenailler selon la revendication 5, caractérisé en ce que le diamètre des orifices (21) du passage intérieur (18) du corps sphérique (17) est égal à la somme du diamètre de l'ouverture (22) pratiquée dans les coussinets sphériques (19) et de la longueur mesurée au fond du corps sphérique (17) lorsqu'un tronçon de tube (6) est fléchi à son angle maximum.

7. Appareil à grenailler selon l'une des revendications 1 à 6, caractérisé en ce que les éléments articulés (11, 14, 16) sont dotés d'un dispositif destiné à limiter l'angle de flexion, en particulier une butée (23).

8. Appareil à grenailler selon l'une des revendications 1 à 7, caractérisé en ce que les extrémités des tronçons de tubes (6, 7, 8) situées à l'entrée des grains de l'agent de grenaillage - vu dans le sens de l'écoulement - sont conçues de manière à mieux résister à l'abrasion.
